# FASCICULE DE BREVET EUROPEEN

(11) **EP 3 834 890 B1**
(45) Date de publication et mention de la délivrance du brevet: **18.02.2026**
(21) Numéro de dépôt: 19306606.5
(22) Date de dépôt: 09.12.2019
(51) Int. Cl.: A62B 7/02, A62B 7/14, A62B 9/02

(54) **ENSEMBLE DE RÉGULATION POUR MASQUE RESPIRATOIRE D'UN MEMBRE D'ÉQUIPAGE D'AVION**
REGULIEREINHEIT FÜR ATEMMASKE EINES CREWMITGLIEDS EINES FLUGZEUGS
CONTROL ASSEMBLY FOR A BREATHING MASK FOR AN AIRCRAFT CREW MEMBER

(43) Date de publication de la demande: 16.06.2021
(73) Titulaire: Safran Aerosystems, 78370 Plaisir (FR)
(72) Inventeur: Jacotey, Jérémy, 78170 La Celle Saint Claud (FR); Lamourette, Didier, 78690 Les Essarts le Roi (FR); Moreira, Serge, 92700 Colombes (FR)
(74) Mandataire: Plasseraud IP

(56) Documents cités:
- EP-A1- 2 937 113
- WO-A1-2017/044582

## Description

### Domaine technique de l'invention

La présente divulgation concerne un ensemble de régulation pour masque respiratoire d'un membre d'équipage d'avion.

### Etat de la technique antérieure

De manière connue, un tel ensemble de régulation pour masque respiratoire d'un membre d'équipage d'avion comprend :
- un support ;
- un bouton de sélection de mode monté pivotant sur le support par rapport à un axe de rotation, l'axe de rotation étant agencé perpendiculairement audit support ; une direction radiale, une direction transversale et l'axe de rotation formant un trièdre direct ; ledit bouton de sélection étant propre à pivoter entre au moins une première position, une deuxième position et une troisième position, la deuxième position étant positionnée entre la première position et la troisième position ;
- un régulateur destiné à être alimenté par une source de gaz respiratoire et adapté pour alimenter une cavité respiratoire au moins dans trois modes de fonctionnement suivants :
   a) lorsque le bouton de sélection de mode est dans la première position, le régulateur alimente la cavité respiratoire tant que la pression dans la cavité respiratoire n'est pas supérieure à une première pression relative par rapport à la pression ambiante,
   b) lorsque le bouton de sélection de mode est dans la deuxième position, le régulateur alimente la cavité respiratoire tant que la pression dans la cavité respiratoire n'est pas supérieure à une deuxième pression relative par rapport à la pression ambiante, la première pression étant supérieure à la deuxième pression,
   c) lorsque le bouton de sélection de mode est dans la troisième position, le régulateur alimente la cavité respiratoire en gaz respiratoire dilué avec de l'air.

La première position «EMER » correspond au mode « EMERGENCY ». Elle est à sélectionner en cas de fumée ou de feu dans le cockpit. La deuxième position « 100% » correspond au mode « 100% ». Elle offre une protection contre l'hypoxie.

La troisième position « N » correspond au mode « NORMAL ». Elle permet de limiter la consommation d'oxygène en port préventif ou sur un palier en profil de descente. Le bouton de sélection est par défaut dans la deuxième position 100%. La deuxième position 100% est agencée au centre entre la première position et la troisième position.

Le bouton de sélection de mode n'est pas visible par l'utilisateur lorsque le masque est porté. Actuellement, le bouton de sélection est asymétrique pour permettre à l'utilisateur de distinguer le sens de rotation conduisant au mode « EMERGENCY » et au mode « NORMAL » à l'aide du toucher. Le bouton de sélection dispose également de marquages latéraux afin de permettre une vérification du mode sélectionné par un tiers. Ainsi, les masques respiratoires actuels comportent des moyens donnant une information sur le mode de fonctionnement sélectionné à l'utilisateur, grâce à l'asymétrie du bouton, et aux tiers, à l'aide des marquages latéraux.

Malgré cette asymétrie, sans une connaissance importante et une utilisation fréquente du masque respiratoire, il est difficile de connaître le sens de rotation menant au mode « EMERGENCY » et au mode « NORMAL». En particulier, en cas d'urgence soudaine, l'utilisateur peut faire pivoter le bouton de sélection en mode « NORMAL » accidentellement et perdre la protection contre les fumées et gaz toxiques. L'utilisateur peut sélectionner le mauvais mode de fonctionnement si l'information est mal assimilée ou s'il réagit dans la précipitation.

Un tel masque respiratoire est divulgué par le document EP 2937113. Par ailleurs, le document WO 2017/044582 décrit un respirateur combiné comportant un commutateur verrouillable à trois positions.

### Présentation de l'invention

La présente divulgation a pour but de proposer un ensemble de régulation propre à éviter une sélection accidentelle du mode « NORMAL » à la place du mode « EMERGENCY ». La présente divulgation a pour but d'augmenter le niveau le niveau de sécurité des ensembles de régulation pour masque à oxygène en empêchant une mauvaise manipulation du bouton de sélection de mode.

### Résumé de l'invention

L'invention concerne un ensemble de régulation pour masque respiratoire selon la revendication 1.

Les caractéristiques exposées dans les paragraphes suivants peuvent, optionnellement, être mises en œuvre. Elles peuvent être mises en œuvre indépendamment les unes des autres ou en combinaison les unes avec les autres :
- l'organe de manœuvre est propre à se déplacer selon la direction radiale, après appuie sur une zone d'actionnement de l'organe de manœuvre, et dans lequel le dispositif de verrouillage - déverrouillage comprend une première butée d'arrêt propre à stopper le déplacement de l'organe de manœuvre, lorsque la rainure est en face de la saillie.
- la première butée d'arrêt est disposée au droit d'une face d'extrémité du doigt de verrouillage à une distance de la saillie sensiblement égale à la distance entre la rainure et la face d'extrémité du doigt de verrouillage.
- la première butée d'arrêt est agencée sur le support.
- le dispositif de verrouillage-déverrouillage comporte une deuxième butée d'arrêt propre à stopper la rotation du bouton de sélection de mode de la deuxième position vers la première position, lorsque l'organe de manœuvre est dans la position de déverrouillage, tout en autorisant la rotation du bouton de sélection de mode de la deuxième position vers la troisième position.
- le doigt de verrouillage présente une face d'extrémité et une deuxième face latérale opposée à ladite première face latérale et dans lequel une ladite deuxième butée d'arrêt est agencée, dans la direction radiale, entre la première butée d'arrêt et la face d'extrémité du doigt de verrouillage lorsque l'organe de manœuvre est dans la position de verrouillage et ; dans la direction transversale, au regard d'au moins une partie d'une deuxième face latérale du doigt de verrouillage, lorsque l'organe de manœuvre est dans la position de déverrouillage.
- la saillie est une nervure qui présente une forme d'arc de cercle dans un plan du support, ledit arc de cercle étant centré sur l'axe de rotation.
- l'organe de manœuvre comporte un levier monté pivotant par rapport au bouton de sélection de mode autour d'un premier axe de pivotement, le premier axe de pivotement étant parallèle à l'axe de rotation; et dans lequel le bouton de sélection de mode présente un fond s'étendant perpendiculairement à l'axe de rotation et un rebord périphérique comportant une ouverture traversante, et dans lequel au moins une partie du levier s'étend au travers de l'ouverture traversante.
- le bouton de sélection de mode présente un fond s'étendant perpendiculairement à l'axe de rotation et un rebord périphérique, ledit rebord périphérique étant pourvu d'une découpe traversante formant une languette liée à une partie du rebord périphérique par une portion axiale ; ladite languette étant apte à pivoter par rapport à un axe de pivotement parallèle à l'axe de rotation par déformation plastique de ladite portion axiale du rebord périphérique.
- Ladite découpe traversante comprend une première partie de découpe qui s'étend selon une direction transversale, et une deuxième partie de découpe qui s'étend selon la direction de l'axe de rotation, la deuxième partie de découpe prolonge la première partie de découpe et débouche à l'extérieur du bouton de sélection de mode.
- le bouton de sélection de mode présente un fond s'étendant perpendiculairement à l'axe de rotation et un rebord périphérique pourvu d'un orifice traversant, et dans lequel l'organe de manœuvre comprend un bouton poussoir ayant une tête munie d'une zone d'actionnement, ladite tête étant agencée dans l'orifice traversant, le bouton poussoir étant propre à coulisser selon une direction radiale par rapport au rebord périphérique lorsque l'utilisateur appuie sur ladite zone d'actionnement.
- le doigt de verrouillage est disposé entre une partie du bouton poussoir et le support selon la direction de l'axe de rotation ; ledit doigt de verrouillage étant fixé au bouton poussoir de sorte que le coulissement du bouton poussoir entraine le déplacement du doigt de verrouillage selon la direction radiale Y.
- Le système de verrouillage-déverrouillage comporte une paroi de support solidaire du bouton de sélection de mode, et un élément élastique propre à agir entre le bouton poussoir et ladite paroi de support pour maintenir le bouton poussoir dans une position de verrouillage.
- La paroi de support s'étend au droit d'une face d'extrémité du bouton poussoir et au droit de la face d'extrémité du doigt de verrouillage, ladite paroi de support formant la première butée d'arrêt.

### Brève description des figures

[Fig. 1] est une vue en perspective d'un masque respiratoire comportant un ensemble de régulation selon la présente invention ;
[Fig. 2] est une vue d'une face de l'ensemble de régulation selon l'invention, ladite face étant repérée par la flèche II sur la figure 1,
[Fig. 3] est une vue en perspective de côté d'un bouton de sélection de mode et d'un capot de l'ensemble de régulation selon un premier mode de réalisation de l'invention ;
[Fig. 4] est une vue en perspective d'une partie d'une coupe du bouton de sélection de mode et du capot de l'ensemble de régulation selon un premier mode de réalisation de l'invention ;
[Fig. 5] est une vue en perspective d'une partie d'une coupe du bouton de sélection de mode et du capot selon une première variante du premier mode de réalisation de l'ensemble de régulation selon l'invention ;
[Fig. 6] est une vue en perspective d'une partie d'une coupe du bouton de sélection de mode et du capot selon une deuxième variante du premier mode de réalisation de l'ensemble de régulation selon l'invention ; et
[Fig. 7] est une vue en perspective d'une partie d'une coupe d'un bouton de sélection de mode et d'un capot de l'ensemble de régulation selon un deuxième mode de réalisation de l'invention.

### Description détaillée de l'invention

Les dessins et la description ci-après contiennent, pour l'essentiel, des éléments de caractère certain. Ils pourront donc non seulement servir à mieux faire comprendre la présente divulgation, mais aussi contribuer à sa définition, le cas échéant. Dans la présente demande de brevet, les termes « inférieur » et « supérieur » sont définis par rapport aux figures.

La figure 1 illustre un masque respiratoire 1 disposé dans une cabine 8 pressurisée d'un avion commercial destiné à transporter des membres d'équipage et généralement également des passagers.

Un dispositif, de préférence de type dit isobare, pressurise la cabine pour qu'elle ne soit pas inférieure à une pression de pressurisation, correspondant généralement à une altitude comprise entre 1 500 mètres et 2 400 mètres. Lorsque l'avion s'élève, la pression dans la cabine est sensiblement égale à la pression à l'extérieure de la cabine et diminue, jusqu'à atteindre ladite pression de pressurisation. En conditions normales, la pression dans la cabine est alors maintenue constante jusqu'à ce que la pression extérieure à l'extérieure devienne inférieure à la pression de pressurisation. Le masque respiratoire vise à permettre à son utilisateur de disposer de suffisamment d'oxygène et d'être protégé de substances nocives en cas d'incidents, tels que dépressurisation, présence de gaz toxiques ou analogues, empêchant les occupants de la cabine de respirer normalement.

Le masque respiratoire 1 comprend un couvre face 2 et un ensemble de régulation 1 selon un premier mode de réalisation de l'invention.

Le couvre face oronasal 2 est destiné à être appliqué de manière sensiblement étanche sur le visage d'un utilisateur autour de son nez et de sa bouche. Le couvre face oronasal 2 présente une cavité respiratoire 4 dans laquelle l'utilisateur respire. L'ensemble de régulation 1 selon le premier mode de réalisation comprend un support 10, un régulateur, un bouton de sélection de mode 20 monté pivotant sur le support 10 autour d'un axe de rotation Z et un dispositif de verrouillage - déverrouillage de la rotation du bouton de sélection.

Dans la présente demande, la « direction radiale», la « direction transversale » et la «direction axiale » sont définies par rapport à l'axe de rotation Z. La direction transversale X, la direction radiale Y et l'axe de rotation Z forment un trièdre direct. La direction transversale X et la direction radiale Y sont contenues dans un plan parallèle au support.

Dans le mode de réalisation représenté sur les figures 1 et 2, le support 10 comprend un boitier 13 et un capot 14 propre à fermer le boitier. Le boitier 13 est muni d'un orifice 6 d'alimentation en gaz respiratoire visible sur la figure 2. Cet orifice 6 est destiné à recevoir l'extrémité d'un tuyau pour relier le régulateur à une source de gaz respiratoire contenant essentiellement de l'oxygène.

Le régulateur est logé dans le boitier 13. Il fonctionne selon trois modes de fonctionnement. Dans le premier mode de fonctionnement, dénommé mode "EMERGENCY", le régulateur alimente la cavité respiratoire 4 uniquement en gaz respiratoire jusqu'à atteindre une légère surpression dans la cavité respiratoire 4 par rapport à la pression ambiante de l'air de la cabine, généralement cette surpression est comprise entre 3 mbar et 30 mbar. Dans les valeurs de surpression les plus courantes, entre 3 à 7 mbar, cette valeur de surpression n'est guère ressentie par l'utilisateur. Au-delà de 10 à 12 mbar, la surpression demande un effort supplémentaire substantiel à l'utilisateur pour respirer qui est rapidement ressenti par l'utilisateur. Dans le deuxième mode de fonctionnement, dénommé mode "100%", le régulateur alimente la cavité respiratoire 4 uniquement en gaz respiratoire jusqu'à atteindre sensiblement la pression ambiante. En pratique, il est généralement utile de prévoir d'arrêter l'alimentation de la cavité respiratoire avant que la cavité respiratoire atteigne la pression ambiante, de sorte qu'il existe une très légère dépression (quelques dixièmes de mbar à quelques mbar) dans la cavité respiratoire 4

Le troisième mode respiratoire, dit "NORMAL", se distingue du deuxième mode respiratoire en ce que la cavité respiratoire 4 est alimentée en gaz respiratoire dilué avec de l'air, généralement de l'air ambiant, dont la proportion est habituellement fonction notamment de la pression dans la cabine 8.

En référence à la figure 2, le bouton de sélection de mode 20 présente une première position indiquée « EMER » et commandant au régulateur de fonctionner dans le premier mode. Le bouton de sélection de mode 20 présente une deuxième position indiquée « 100%» et commandant au régulateur de fonctionner dans le deuxième mode. Le bouton de sélection de mode 20 présente une troisième position indiquée « N » et commandant au régulateur de fonctionner dans le troisième mode. La position centrale du bouton de sélection correspond à la deuxième position 100%. Dans le mode de réalisation représenté sur la figure 2, la troisième position « N » est située à droite de la position centrale. Ainsi, vue de face, le bouton de sélection de mode 20 doit être pivoté dans un sens antihoraire pour passer de la deuxième position 100% à la troisième position N.

Dans le mode de réalisation illustré, l'axe de rotation Z du bouton de sélection s'étend sensiblement verticalement lorsque l'utilisateur tient sa tête verticalement, de sorte que le bouton de sélection de mode 20 s'étend sous le support 10. Bien entendu, le bouton de sélection de mode 20 pourrait être placé différemment, notamment sur le devant du support 10 et/ou avec un axe de rotation s'étendant sensiblement horizontalement. De manière connue, les trois positions du bouton de sélection de mode sont des positions discrètes matérialisées par des crans.

Le bouton de sélection de mode 20 présente un fond 21, un bord périphérique 22 entourant le fond et une tige 23 de fixation au support 10. Le fond 21 comprend un orifice entouré d'une couronne axiale 24 représentée sur la figure 4. La tige de fixation 23 est agencée dans l'orifice. Elle forme l'axe de rotation Z du bouton de sélection 20. Dans le mode réalisation représenté, des inscriptions EMER, 100% et N sont portées sur le fond 21 et sur le bord périphérique 22 du bouton de sélection. Un repère 11a est disposé au centre de la largeur du capot 14 et deux repères latéraux 11b sont disposés sur les bords du boitier 13 pour visualiser la position du bouton de sélection de mode 20. Un seul repère latéral 11b est visible sur la figure 1.

Le dispositif de verrouillage - déverrouillage 30 est propre à verrouiller et à déverrouiller la rotation du bouton de sélection de mode de la deuxième position 100% vers la troisième position N. Le dispositif de verrouillage - déverrouillage 30 comprend un organe de manœuvre 31 apte à être déplacé entre une position de verrouillage de la rotation du bouton de sélection de mode 20 vers la troisième position N, et une position de déverrouillage de la rotation du bouton de sélection de mode 20 vers la troisième position N.

En référence à la figure 3, l'organe de manœuvre 31 comprend une languette 32 formée par une découpe traversante formée dans le rebord périphérique 22 du bouton de sélection de mode 20. La languette 32 est adaptée pour pivoter vers l'intérieur du bouton par rapport à un axe de pivotement parallèle à l'axe de rotation Z par déformation plastique d'une portion axiale 34 du rebord périphérique. Ainsi, dans ce mode de réalisation, le bouton de sélection de mode 20 est réalisé dans un matériau plastique propre à se déformer tel que, par exemple, un polyamide. Avantageusement, la découpe traversante présente une première partie de découpe 26 qui s'étend selon la direction transversale X et une deuxième partie de découpe 28 qui s'étend selon la direction de l'axe de rotation Z. La deuxième partie de découpe 28 prolonge la première partie de découpe 26 et débouche à l'extérieur du bouton de sélection de mode. La languette 32 ainsi formée est liée au reste du rebord périphérique 20 du bouton par la portion axiale 34. Cette languette 32 constitue l'organe de manœuvre 31 du dispositif de verrouillage - déverrouillage. L'organe de manœuvre 31 est ainsi apte à pivoter par rapport à la partie axiale 34 du bord périphérique 22 entre une position de verrouillage, dans laquelle l'organe de manœuvre 31 s'étend dans le prolongement du rebord périphérique 22, comme illustrée sur les figures 3 et 4 ; et une position de déverrouillage dans laquelle l'organe de manœuvre 31 est agencé à l'intérieur du bouton de sélection de mode 20.

En référence à la figure 4, l'organe de manœuvre 31 comporte en outre un doigt de verrouillage 36 fixé à sa face interne. Le doigt de verrouillage 36 s'étend sensiblement selon la direction radiale Y par rapport à l'axe de rotation Z. Le doigt de verrouillage 36 comporte une face d'extrémité libre 38, une première face latérale 40, et une deuxième face latérale 42 opposée à la première face latérale, une face inférieure 44 dirigée vers le capot 14 et une face supérieure 46 opposée à la face inférieure. Le doigt de verrouillage 36 est pourvu d'une rainure 48 s'étendant sensiblement transversalement à celui-ci. La rainure 48 est ouverte sur la face inférieure 44 et débouche sur les deux faces latérales 40,42 du doigt de verrouillage. Le dispositif de verrouillage - déverrouillage 30 comporte en outre une saillie 50 portée par le support 14. La saillie 50 est apte à venir en butée contre la première face latérale 42 du doigt de verrouillage pour verrouiller la rotation du bouton de sélection de mode 20 vers la troisième position N, lorsque l'organe de manœuvre 31 est dans la position de verrouillage telle qu'illustrée sur les figures 3 et 4. La première face latérale 42 possède un vecteur normal dirigé dans la même direction que le sens de rotation du bouton de sélection de mode 20 pour aller de la deuxième position 100% vers la troisième position N. Lorsque l'organe de manœuvre 31 est pivoté dans la position de déverrouillage et que l'utilisateur pivote le bouton de sélection de mode autour de l'axe de rotation Z dans le sens antihoraire, la saillie 50 s'engage dans la rainure 48 du doigt de verrouillage autorisant ainsi la rotation du bouton de sélection de mode 20 vers la troisième position N.

Dans le mode de réalisation représenté, la saillie 50 est constituée par une nervure 52 qui s'étend en forme d'arc de cercle dans le plan du support 10. La forme en arc de cercle est centrée sur l'axe de rotation Z. La nervure 52 est disposée du même côté du doigt de verrouillage 36 que le côté de la première position EMER par rapport à la deuxième position 100%. Dans le mode de réalisation représenté, la nervure 52 s'étend sur un secteur angulaire sensiblement égal au secteur angulaire séparant la deuxième position 100% de la troisième position N.

Dans le mode de réalisation représenté, la face extérieure de l'organe de manœuvre 31 est pourvue d'une première portion saillante 54 comportant une zone d'actionnement 56 sur laquelle l'utilisateur est propre à appuyer pour faire pivoter l'organe de manœuvre 31 de la position de verrouillage à la position de déverrouillage. Le bouton de sélection de mode 20 présente en outre une deuxième portion saillante 58 diamétralement opposée à la première portion saillante 54 par rapport à l'axe de rotation Z. La première portion saillante 54 et la deuxième portion saillante 58 sont destinées à faciliter la reconnaissance de la position du bouton de sélection 20 par rapport au support 10 à l'aide du toucher.

Avantageusement, le dispositif de verrouillage - déverrouillage 30 de l'ensemble de régulation comprend en outre une première butée d'arrêt 60 propre à stopper le pivotement de l'organe de manœuvre 31 lorsque la rainure 48 du doigt de verrouillage est disposée au droit de la saillie 50. La première butée d'arrêt 60 est agencée sur le capot 14 au droit de l'extrémité libre 38 du doigt de verrouillage. La première butée d'arrêt 60 est située à une distance de la saillie 50 sensiblement égale à la distance séparant la rainure 48 de la face d'extrémité 38 du doigt de verrouillage. La première butée d'arrêt 60 est, par exemple, formée par une paroi qui s'étend perpendiculairement au support 10 selon une direction transversale X. Avantageusement, la première butée radiale 60 facilite le passage en troisième position N car l'appuie sur l'organe de manœuvre 31 est limité et permet de tourner rapidement le bouton de sélection de mode 20 vers la troisième position N. En fonctionnement, le bouton de sélection de mode 20 est généralement positionné dans la deuxième position 100%. Si l'utilisateur tourne le bouton de sélection de mode 20 en sens horaire, il sélectionne la première position EMER. Dans ce mode de réalisation, la rotation de la deuxième position 100% à la première position EMER peut être effectuée en appuyant ou sans appuyer sur l'organe de manœuvre 31. Si l'utilisateur tourne le bouton de sélection de mode 20 en sens antihoraire sans appuyer sur la zone d'actionnement 56 de l'organe de manœuvre, la première face latérale 42 du doigt de verrouillage vient en butée contre la saillie 50. Ainsi, la première face latérale 42 du doigt de verrouillage et la saillie 50 verrouillent la rotation du bouton de sélection de mode vers la troisième position N. Si l'utilisateur souhaite sélectionner la troisième position N, il doit appuyer sur la zone d'actionnement 56 de l'organe de manœuvre 31 puis tourner le bouton de sélection de mode dans un sens antihoraire. Par cet appui, l'organe de manœuvre 31 pivote, le doigt de verrouillage 36 est déplacé selon une direction radiale Y jusqu'à ce qu'il arrive en butée contre la première butée d'arrêt 60. La rainure 48 est alors en regard de la saillie 50. La première face latérale 42 ne s'oppose plus à la rotation du bouton de sélection de mode 20 dans un sens antihoraire. L'utilisateur peut tourner le bouton de sélection de mode 20 en sens antihoraire pour aller dans la troisième position N. Ainsi, avantageusement, le dispositif de verrouillage - déverrouillage 30 selon la présente invention empêche une sélection accidentelle du troisième mode N. L'utilisateur du masque à oxygène doit obligatoirement faire une action volontaire supplémentaire - à savoir appuyer sur l'organe de manœuvre 31- pour pouvoir sélectionner le troisième mode de fonctionnement de l'ensemble de régulation. Cette action volontaire diminue le risque d'un positionnement involontaire du bouton de sélection de mode dans la troisième position N.

La figure 5 représente un bouton de sélection de mode et un capot d'une première variante 61 de l'ensemble de régulation selon le premier mode de réalisation de l'invention. Le dispositif de verrouillage-déverrouillage 62 de cette première variante est similaire au dispositif de verrouillage-déverrouillage 30 de l'ensemble de régulation selon le premier mode de réalisation de l'invention à l'exception du fait que le capot 14 comporte en outre une deuxième butée d'arrêt 64. Les autres éléments du dispositif de verrouillage-déverrouillage 62 selon cette variante sont identiques aux éléments du dispositif de verrouillage-déverrouillage 30 selon le premier mode illustré sur les figures 3 et 4. Ils portent les mêmes références et ne seront pas décrits une seconde fois. La deuxième butée d'arrêt 64 est portée par le capot 14. Elle est propre à stopper la rotation du bouton de sélection de mode 20 en sens horaire vers la première position EMER lorsque l'organe de manœuvre 31 est dans une position de déverrouillage c'est-à-dire lorsque l'organe de manœuvre 31 est enfoncé dans le boitier 13.

La deuxième butée d'arrêt 64s'étend selon la direction radiale Y parallèlement au doigt de verrouillage 36. Elle est décalée par rapport au doigt de verrouillage 36 selon la direction transversale X. Elle est disposée entre la première butée d'arrêt 60 et la face d'extrémité 38 du doigt de verrouillage lorsque l'organe de manœuvre 31 est dans une position de verrouillage. Elle est positionnée décalée par rapport au doigt de verrouillage 36 selon la direction transversale X. Elle est située au regard d'au moins une partie de la deuxième face latérale 40 du doigt de verrouillage, lorsque l'organe de manœuvre 31 est dans la position de déverrouillage. Dans le mode de réalisation représenté, la deuxième butée d'arrêt 64 est solidaire de la première butée d'arrêt 60. Elle s'étend radialement vers l'organe de manœuvre 31. La deuxième face latérale 40 du doigt de verrouillage est propre à venir en butée contre la deuxième butée d'arrêt 64 lorsque l'organe de manœuvre 31 est dans la position de déverrouillage et que le bouton de sélection de mode 20 est pivoté vers la première position EMER. Dans cette première variante 61, la rotation de la deuxième position 100% à la première position EMER ne peut être effectuée que lorsque l'utilisateur n'appuie pas sur la zone d'actionnement 56 de l'organe de manœuvre.

La figure 6 représente un bouton de sélection de mode et un capot d'une deuxième variante 65 de l'ensemble de régulation selon le premier mode de réalisation de l'invention. Le dispositif de verrouillage-déverrouillage 66 de l'ensemble selon cette deuxième variante est similaire au dispositif de verrouillage-déverrouillage 30 de l'ensemble de régulation selon le premier mode de réalisation de l'invention à l'exception du fait que l'organe de manœuvre 31 n'est pas réalisé par une languette 32 formée dans le rebord périphérique 22 mais par un levier 68 indépendant et que le dispositif de verrouillage-déverrouillage 66 comporte en outre une paroi de support 69 fixée à la couronne axiale 24 du bouton de sélection de mode et un ressort 71 agencé entre le levier 68 et la paroi de support 69. Le ressort 71 est propre à maintenir le levier dans la position de verrouillage de la rotation du bouton de sélection de mode vers la troisième position. Les autres éléments du dispositif de verrouillage-déverrouillage selon cette deuxième variante sont identiques aux éléments du dispositif de verrouillage-déverrouillage 30 selon le premier mode illustré sur les figures 3 et 4. Ils portent les mêmes références et ne seront pas décrits une seconde fois.

Selon cette deuxième variante, une partie latérale du bord périphérique 22 comporte une ouverture traversante 70 de forme sensiblement rectangulaire. Le levier 68 est agencé dans le bouton de sélection de mode. Il est monté pivotant autour d'un axe de pivotement X-X. Le levier 68 est propre à traverser l'ouverture traversante 70. La paroi de support 69 s'étend dans un plan (X, Z) parallèlement à la nervure 52. Elle est fixée à la couronne axiale 24 par l'intermédiaire d'une branche intermédiaire. La paroi de support 69 et le ressort 71 sont disposés dans un espace situé du côté de la première face latérale 40, au-dessus du doigt de verrouillage 36. Le ressort 71 est monté contre la face intérieure du levier 68. Il exerce une force sur une partie de l'extrémité libre du levier 68.Un doigt de verrouillage 36 identique au doigt de verrouillage 36 de l'organe de manœuvre selon le premier mode de réalisation est fixé au levier 68 et s'étend selon la direction radiale Y. Le levier 68 comporte une première portion saillante 54 munie d'une zone d'actionnement 56. Selon une variante non représenté, la paroi de support 69 et le ressort 71 sont disposés dans un espace situé du côté de la deuxième face latérale 42, au-dessous du doigt de verrouillage 36. Dans ce cas, le ressort 71 exerce une force sur une partie du levier adjacente à l'axe de pivotement X-X.

Le fonctionnement du dispositif de verrouillage - déverrouillage 66 selon la deuxième variante est identique au fonctionnement du dispositif de verrouillage - déverrouillage 30 selon le premier mode de réalisation et ne sera pas décrit une seconde fois.

La figure 7 représente un bouton de sélection de mode et un capot d'un ensemble de régulation 72 selon un deuxième mode de réalisation de l'invention. Cet ensemble de régulation 72 comprend un dispositif de verrouillage-déverrouillage 73 comportant une saillie 50 et un organe de manœuvre 74. La saillie 50 est identique à la saillie 50 du dispositif de verrouillage- déverrouillage selon le premier mode de réalisation et ne sera pas décrite une seconde fois.

L'organe de manœuvre 74 comprend un bouton poussoir 75, un doigt de verrouillage 36 et un élément élastique 80 propre à maintenir le bouton poussoir dans une position de verrouillage.

Le bouton poussoir 75 comporte un corps principal 76 et une tête 78 solidaire du corps principal et ayant une dimension inférieure au corps principal 76. Le bouton poussoir 75 comporte une face d'appui 82 disposée entre le corps principal et la tête. Dans le mode réalisation représenté, le corps principal 76 et la tête 78 sont cylindriques. La face d'appui 82 est annulaire. La tête 78 est agencée dans un orifice traversant 84 pratiqué dans le rebord périphérique 22 du bouton de sélection de mode 20.

L'élément élastique 80 est propre à maintenir la face d'appui 82 contre la face interne du rebord périphérique 22 de sorte que la tête 78 soit maintenue à l'extérieur du bouton de sélection de mode 20 en position de verrouillage du bouton de sélection de mode. L'élément élastique 80 est, par exemple, constitué par un ressort de compression. L'élément élastique 80 est agencé entre une face d'extrémité 86 du corps principal et une paroi de support 85 solidaire du bouton de sélection de mode 20. Dans le mode de réalisation représenté, la paroi de support est fixée à une poutre 88 reliant le rebord périphérique 22 à la couronne axiale 24. La paroi de support 85 s'étend dans un plan perpendiculaire à la direction radiale Y. La paroi de support 85 s'étend au droit de la face d'extrémité 86 du corps cylindrique. Avantageusement, dans le mode de réalisation représenté, la face d'extrémité 86 est munie d'un téton 89 formant un guide pour une partie de l'élément élastique.

L'axe de poussée du bouton poussoir 75 s'étend selon la direction radiale Y. Ainsi, le bouton poussoir 75 est propre à coulisser selon la direction radiale Y par rapport au rebord périphérique 22, lorsque l'utilisateur appuie sur la face d'extrémité de la tête 78. Cette face d'extrémité de la tête 78 forme une zone d'actionnement 56.

Le doigt de verrouillage 36 est fixé solidaire du corps principal 76. Le doigt de verrouillage 36 s'étend selon la direction de l'axe radiale Y. Avantageusement, le doigt de verrouillage est agencé, selon la direction de l'axe de rotation Z, entre le support 14 et une partie du bouton poussoir 75. Le déplacement radial du bouton poussoir 75 par rapport au bord périphérique 22 entraine le déplacement radial du doigt de verrouillage. Le doigt de verrouillage 36 est similaire au doigt de verrouillage de l'organe de manœuvre 31 selon le premier mode de réalisation. En particulier, le doigt de verrouillage 36 comporte une face d'extrémité libre 38, une première face latérale 42, une deuxième face latérale 40 opposée à la première face latérale, et une face inférieure 44 dirigée vers le capot 14. Le doigt de verrouillage 36 est pourvu d'une rainure 48 s'étendant sensiblement transversalement à celui-ci. La rainure 48 est ouverte sur la face inférieure 44 et débouche sur les deux faces latérales 40,42 du doigt de déverrouillage.

La paroi de support 85 s'étend au droit de la face d'extrémité 38 du doigt de verrouillage. Elle constitue à la fois une paroi d'appui pour une extrémité de l'élément élastique 80 et en même temps une première butée d'arrêt 60 contre laquelle le doigt de verrouillage vient en butée lorsque la rainure 48 est en regard de la saillie 50.

Au repos, l'élément élastique 80 maintient le bouton poussoir 75 dans une position de verrouillage de la rotation vers la troisième position N telle qu'illustrée sur la figure 7. Dans cette position, la première face latérale 42 du doigt de verrouillage vient en butée contre la saillie 50 et verrouille la rotation du bouton de sélection de mode 20 vers la troisième position N. Lorsque l'utilisateur appuie sur la tête du bouton poussoir, le bouton poussoir 75 coulisse dans l'orifice traversant 72 et l'élément élastique 80 se comprime jusqu'à ce que le doigt de verrouillage 36 soit en butée contre la partie de la paroi de support 85 formant la première butée d'arrêt 60. Puis, lorsque l'utilisateur pivote le bouton de sélection de mode 20 autour de l'axe de rotation Z, la saillie 50 traverse la rainure 48 du doigt de verrouillage autorisant ainsi a rotation du bouton de sélection de mode 20 vers la troisième position N.

## Revendications

1. Ensemble de régulation (1,61,65,72) pour masque respiratoire (2) d'un membre
d'équipage d'avion, ledit ensemble comprenant :
- un support (10) ;
- un bouton de sélection de mode (20) monté pivotant sur le support (10) par rapport à un axe de rotation (Z), l'axe de rotation (Z) étant agencé perpendiculairement audit support (10) ; une direction radiale (Y), une direction transversale (X) et l'axe de rotation (Z) formant un trièdre direct ; ledit bouton de sélection étant propre à pivoter entre au moins une première position (EMER), une deuxième position (100%) et une troisième position (N), la deuxième position (100%) étant positionnée entre la première position (EMER) et la troisième position (N) ;
- un régulateur destiné à être alimenté par une source de gaz respiratoire et adapté pour alimenter une cavité respiratoire (4) au moins dans trois modes de fonctionnement suivants :
a) lorsque le bouton de sélection de mode (20) est dans la première position (EMER), le régulateur alimente la cavité respiratoire (4) tant que la pression dans la cavité respiratoire n'est pas supérieure à une première pression relative par rapport à la pression ambiante,
b) lorsque le bouton de sélection de mode (20) est dans la deuxième position (100%), le régulateur alimente la cavité respiratoire (4) tant que la pression dans la cavité respiratoire (4) n'est pas supérieure à une deuxième pression relative par rapport à la pression ambiante, la première pression étant supérieure à la deuxième pression,
c) lorsque le bouton de sélection de mode (20) est dans la troisième position (N), le régulateur alimente la cavité respiratoire (4) en gaz respiratoire dilué avec de l'air,
**caractérisé en ce qu'**il comporte au moins un dispositif de verrouillage - déverrouillage (30, 62, 66, 73) propre à verrouiller et/ou à déverrouiller la rotation du bouton de sélection de mode (20) ; le dispositif de verrouillage - déverrouillage (30, 62, 66, 73) comprenant un organe de manœuvre (31, 68,74) apte à être déplacé entre une position de verrouillage et une position de déverrouillage ; la position de verrouillage verrouillant la rotation du bouton de sélection de mode (20) de la deuxième position (100%) vers la troisième position (N), la position de déverrouillage autorisant la rotation du bouton de sélection de mode (20) de la deuxième position (100%) vers la troisième position (N), et **en ce que**
l'organe de manœuvre (31,68,74) comporte un doigt de verrouillage (36) s'étendant selon la direction radiale (Y), le doigt de verrouillage (36) comportant une rainure (48) sensiblement transversale, et dans lequel le dispositif de verrouillage - déverrouillage (30, 62, 66,73) comporte en outre une saillie (50) portée par ledit support (14), ladite saillie (50) étant apte à venir en butée contre une première face latérale (42) du doigt de verrouillage pour verrouiller la rotation vers la troisième position (N), lorsque l'organe ne manœuvre (31,68,74) est dans la position de verrouillage ; la saillie (50) étant propre à traverser ladite rainure (48) pour autoriser la rotation du bouton de sélection de mode (20) vers la troisième position (N), lorsque l'organe ne manœuvre (31,68,74) est dans la position de déverrouillage.

2. Ensemble de régulation (1, 61, 65, 72) selon la revendication 1, dans lequel l'organe de manœuvre (31, 68,74) est propre à se déplacer selon la direction radiale (Y), après appuie sur une zone d'actionnement (56) de l'organe de manœuvre, et dans lequel le dispositif de verrouillage - déverrouillage (30, 62,66,73) comprend une première butée d'arrêt (60) propre à stopper le déplacement de l'organe de manœuvre (31,68,74), lorsque la rainure (48) est en face de la saillie (50).

3. Ensemble de régulation (1,61,65,72) selon la revendication 2, dans lequel la première butée d'arrêt (60) est disposée au droit d'une face d'extrémité (38) du doigt de verrouillage à une distance de la saillie (50) sensiblement égale à la distance entre la rainure (48) et la face d'extrémité (38) du doigt de verrouillage.

4. Ensemble de régulation (1,61,65) selon l'une quelconque des revendications 2 et 3, dans lequel la première butée d'arrêt (60) est agencée sur le support (14).

5. Ensemble de régulation (61) selon l'une quelconque des revendications 2 à 4, dans lequel le dispositif de verrouillage-déverrouillage (62) comporte une deuxième butée d'arrêt (64) propre à stopper la rotation du bouton de sélection de mode (20) de la deuxième position (100%) vers la première position (EMER), lorsque l'organe de manœuvre (31) est dans la position de déverrouillage, tout en autorisant la rotation du bouton de sélection de mode (20) de la deuxième position (N) vers la troisième position (N).

6. Ensemble de régulation (61) selon la revendication 5, dans lequel le doigt de verrouillage (36) présente une face d'extrémité (38) et une deuxième face latérale (40) opposée à ladite première face latérale (42) et dans lequel une ladite deuxième butée d'arrêt (64) est agencée, dans la direction radiale (Y), entre la première butée d'arrêt (60) et la face d'extrémité (38) du doigt de verrouillage lorsque l'organe de manœuvre (31) est dans la position de verrouillage et ; dans la direction transversale (X), au regard d'au moins une partie d'une deuxième face latérale (40) du doigt de verrouillage, lorsque l'organe de manœuvre (31) est dans la position de déverrouillage.

7. Ensemble de régulation (1, 61, 65,72) selon l'une quelconque des revendications 1 à 6, dans lequel la saillie (50) est une nervure (52) qui présente une forme d'arc de cercle dans un plan du support, ledit arc de cercle étant centré sur l'axe de rotation (Z).

8. Ensemble de régulation (65) selon l'une quelconque des revendications 1 à 7, dans lequel l'organe de manœuvre (31, 68) comporte un levier (68) monté pivotant par rapport au bouton de sélection de mode (20) autour d'un premier axe de pivotement (X-X), le premier axe de pivotement étant parallèle à l'axe de rotation (Z) ; et dans lequel le bouton de sélection de mode (20) présente un fond (21) s'étendant perpendiculairement à l'axe de rotation (Z) et un rebord périphérique (22) comportant une ouverture traversante (70), et dans lequel au moins une partie du levier (68) s'étend au travers de l'ouverture traversante (70).

9. Ensemble de régulation (1) selon l'une quelconque des revendications 1 à 7, dans lequel le bouton de sélection de mode (20) présente un fond (21) s'étendant perpendiculairement à l'axe de rotation (Z) et un rebord périphérique (22), ledit rebord périphérique étant pourvu d'une découpe traversante formant une languette (32) liée à une partie du rebord périphérique par une portion axiale (34) ; ladite languette (32) étant apte à pivoter par rapport à un axe de pivotement (X-X) parallèle à l'axe de rotation (Z) par déformation plastique de ladite portion axiale (34) du rebord périphérique.

10. Ensemble de régulation (1) selon la revendication 9, dans lequel ladite découpe traversante comprend une première partie de découpe (26) qui s'étend selon une direction transversale (X), et une deuxième partie de découpe (28) qui s'étend selon la direction de l'axe de rotation (Z), la deuxième partie de découpe (28) prolonge la première partie de découpe (26) et débouche à l'extérieur du bouton de sélection de mode.

11. Ensemble de régulation (72) selon l'une quelconque des revendications 1, 2 et 6, dans lequel le bouton de sélection de mode (20) présente un fond (21) s'étendant perpendiculairement à l'axe de rotation (Z) et un rebord périphérique (22) pourvu d'un orifice traversant (84), et dans lequel l'organe de manœuvre (74) comprend un bouton poussoir (75) ayant une tête (78) munie d'une zone d'actionnement (56), ladite tête étant agencée dans l'orifice traversant (84), le bouton poussoir (74) étant propre à coulisser selon une direction radiale (Y) par rapport au rebord périphérique (22) lorsque l'utilisateur appuie sur ladite zone d'actionnement (56).

12. Ensemble de régulation (72) selon la revendication 11, dans lequel le doigt de verrouillage (36) est disposé entre une partie du bouton poussoir (75) et le support (14) selon la direction de l'axe de rotation (Z) ; ledit doigt de verrouillage (36) étant fixé au bouton poussoir (75) de sorte que le coulissement du bouton poussoir entraine le déplacement du doigt de verrouillage (36) selon la direction radiale (Y).

13. Ensemble de régulation (72) selon l'une quelconque des revendications 11 et 12, dans lequel le système de verrouillage-déverrouillage (73) comporte une paroi de support (85) solidaire du bouton de sélection de mode, et un élément élastique (80) propre à agir entre le bouton poussoir (75) et ladite paroi de support (85) pour maintenir le bouton poussoir (75) dans une position de verrouillage.

14. Ensemble de régulation (72) selon la combinaison des revendications 3 et 13, dans lequel la paroi de support (85) s'étend au droit d'une face d'extrémité (86) du bouton poussoir et au droit de la face d'extrémité (38) du doigt de verrouillage, ladite paroi de support (85) formant la première butée d'arrêt (60).

## Patentansprüche

1. Regelungseinheit (1, 61, 65, 72) für eine Atemmaske (2) eines Flugzeiugbesatzungsmitglieds, wobei die Einheit umfasst:
- eine Halterung (10);
- einen Moduswahlknopf (20), welcher schwenkbar an der Halterung (10) um eine Drehachse (Z) angebracht ist, wobei die Drehachse (Z) senkrecht zu der Halterung (10) angeordnet ist; wobei eine radiale Richtung (Y), eine Querrichtung (X) und die Drehachse (Z) ein direktes Dreieck bilden; wobei der Auswahlknopf zwischen wenigstens einer ersten Position (EMER), einer zweiten Position (100 %) und einer dritten Position (N) schwenkbar ist, wobei die zweite Position (100 %) zwischen der ersten Position (EMER) und der dritten Position (N) positioniert ist;
- einen Regler, welcher dazu vorgesehen ist, von einer Atemgasquelle versorgt zu werden, und dazu ausgelegt ist, einen Atemraum (4) in wenigstens drei folgenden Betriebsmodi zu versorgen:
a) wenn sich der Moduswahlknopf (20) in der ersten Position (EMER) befindet, versorgt der Regler den Atemraum (4), solange der Druck in dem Atemraum nicht über einem ersten relativen Druck gegenüber dem Umgebungsdruck liegt,
b) wenn sich der Moduswahlknopf (20) in der zweiten Position (100 %) befindet, versorgt der Regler den Atemraum (4), solange der Druck in dem Atemraum (4) nicht höher ist als ein zweiter relativer Druck in Bezug auf den Umgebungsdruck, wobei der erste Druck höher ist als der zweite Druck,
c) wenn sich der Moduswahlknopf (20) in der dritten Position (N) befindet, versorgt der Regler den Atemraum (4) mit mit Luft verdünntem Atemgas,
**dadurch gekennzeichnet, dass** sie wenigstens eine Verriegelungs-Entriegelungsvorrichtung (30, 62, 66, 73) umfasst, welche dazu eingerichtet ist, die Drehung des Moduswahlknopfs (20) zu verriegeln und/oder zu entriegeln; wobei die Verriegelungs-Entriegelungsvorrichtung (30, 62, 66, 73) ein Betätigungselement (31 , 68, 74) umfasst, welches dazu eingerichtet ist, zwischen einer Verriegelungsposition und einer Entriegelungsposition bewegt zu werden; wobei die Verriegelungsposition die Drehung des Moduswahlknopfs (20) von der zweiten Position (100 %) in die dritte Position (N) verriegelt und die Entriegelungsposition die Drehung des Moduswahlknopfs (20) von der zweiten Position (100 %) in die dritte Position (N) ermöglicht, und dass
das Betätigungselement (31 , 68, 74) einen Verriegelungsfinger (36) umfasst, welcher sich in der radialen Richtung (Y) erstreckt, wobei der Verriegelungsfinger (36) eine im Wesentlichen quer verlaufende Nut (48) umfasst und wobei die Verriegelungs-Entriegelungsvorrichtung (30, 62, 66, 73) außerdem einen Vorsprung (50) umfasst, welcher von der Halterung (14) getragen ist, wobei der Vorsprung (50) dazu geeignet ist, gegen eine erste Seitenfläche (42) des Verriegelungsfingers zur Verriegelung der Drehung in die dritte Position (N) anzuliegen, wenn sich das Betätigungselement (31 , 68, 74) in der Verriegelungsposition befindet; wobei der Vorsprung (50) dazu eingerichtet ist, die Nut (48) zu durchqueren, um die Drehung des Moduswahlknopfs (20) in die dritte Position (N) zu ermöglichen, wenn sich das Betätigungselement (31, 68, 74) in der Entriegelungsposition befindet.

2. Regelungseinheit (1, 61, 65, 72) nach Anspruch 1, wobei das Betätigungselement (31, 68, 74) dazu geeignet ist, sich in der radialen Richtung (Y) zu bewegen, nachdem auf einen Betätigungsbereich (56) des Betätigungselements gedrückt worden ist, und wobei die Verriegelungs-Entriegelungsvorrichtung (30, 62, 66, 73) einen ersten Stoppanschlag (60) umfasst, welcher dazu geeignet ist, die Bewegung des Betätigungselements (31, 68, 74) zu stoppen, wenn die Nut (48) gegenüber dem Vorsprung (50) liegt.

3. Regelungseinheit (1, 61, 65, 72) nach Anspruch 2, wobei der erste Stoppanschlag (60) gegenüber einer Endfläche (38) des Verriegelungsfingers in einem Abstand von dem Vorsprung (50) angeordnet ist, welcher im Wesentlichen dem Abstand zwischen der Nut (48) und der Endfläche (38) des Verriegelungsfingers entspricht.

4. Regelungseinheit (1, 61, 65) nach einem der Ansprüche 2 und 3, wobei der erste Stoppanschlag (60) an der Halterung (14) angeordnet ist.

5. Regelungseinheit (61) nach einem der Ansprüche 2 bis 4, wobei die Verriegelungs-Entriegelungsvorrichtung (62) einen zweiten Stoppanschlag (64) umfasst, welcher dazu geeignet ist, die Drehung des Moduswahlknopfs (20) von der zweiten Position (100 %) in Richtung der ersten Position (EMER) zu stoppen, wenn sich das Betätigungselement (31) in der Entriegelungsposition befindet, während gleichzeitig die Drehung des Moduswahlknopfs (20) von der zweiten Position (N) in Richtung der dritten Position (N) ermöglicht wird.

6. Regelungseinheit (61) nach Anspruch 5, wobei der Verriegelungsfinger (36) eine Endfläche (38) und eine zweite Seitenfläche (40) gegenüber der ersten Seitenfläche (42) aufweist und wobei der eine zweite Stoppanschlag (64) in der radialen Richtung (Y) zwischen dem ersten Stoppanschlag (60) und der Endfläche (38) des Verriegelungsfingers angeordnet ist, wenn sich das Betätigungselement (31) in der Verriegelungsposition befindet, und in der Querrichtung (X) in Bezug auf wenigstens einen Teil einer zweiten Seitenfläche (40) des Verriegelungsfingers angeordnet ist, wenn sich das Betätigungselement (31) in der Entriegelungsposition befindet.

7. Regelungseinheit (1, 61, 65, 72) nach einem der Ansprüche 1 bis 6, wobei der Vorsprung (50) eine Rippe (52) ist, welche in einer Ebene der Halterung die Form eines Kreisbogens aufweist, wobei der Kreisbogen auf der Drehachse (Z) zentriert ist.

8. Regelungseinheit (65) nach einem der Ansprüche 1 bis 7, wobei das Betätigungselement (31, 68) einen Hebel (68) umfasst, welcher in Bezug auf den Moduswahlknopf (20) um eine erste Schwenkachse (X-X) schwenkbar angebracht ist, wobei die erste Schwenkachse parallel zu der Drehachse (Z) verläuft; und wobei der Moduswahlknopf (20) einen Boden (21), welcher sich senkrecht zu der Drehachse (Z) erstreckt, und einen umlaufenden Rand (22) mit einer Durchgangsöffnung (70) aufweist, und wobei sich wenigstens ein Teil des Hebels (68) durch die Durchgangsöffnung (70) erstreckt.

9. Regelungseinheit (1) nach einem der Ansprüche 1 bis 7, wobei der Moduswahlknopf (20) einen senkrecht zu der Drehachse (Z) verlaufenden Boden (21) und einen umlaufenden Rand (22) aufweist, wobei der umlaufende Rand mit einem durchgehenden Ausschnitt versehen ist, welcher eine Lasche (32) bildet, welche über einen axialen Abschnitt (34) mit einem Teil des umlaufenden Randes verbunden ist; wobei die Lasche (32) durch plastische Verformung des axialen Abschnitts (34) des umlaufenden Randes um eine zu der Drehachse (Z) parallele Schwenkachse (X-X) schwenkbar ist.

10. Regelungseinheit (1) nach Anspruch 9, wobei der durchgehende Ausschnitt einen ersten Ausschnittabschnitt (26), welcher sich in einer Querrichtung (X) erstreckt, und einen zweiten Ausschnittabschnitt (28) umfasst, welcher sich in Richtung der Drehachse (Z) erstreckt, wobei der zweite Ausschnittabschnitt (28) den ersten Ausschnittabschnitt (26) verlängert und außerhalb des Moduswahlknopfs mündet.

11. Regelungseinheit (72) nach einem der Ansprüche 1, 2 und 6, wobei der Moduswahlknopf (20) einen Boden (21), welcher sich senkrecht zu der Drehachse (Z) erstreckt, und einen umlaufenden Rand (22) mit einer Durchgangsöffnung (84) aufweist, und wobei das Betätigungselement (74) einen Druckknopf (75) mit einem Kopf (78) umfasst, welcher mit einem Betätigungsbereich (56) versehen ist, wobei der Kopf in der Durchgangsöffnung (84) angeordnet ist, wobei der Druckknopf (74) in einer radialen Richtung (Y) relativ zu dem umlaufenden Rand (22) verschiebbar ist, wenn der Benutzer auf den Betätigungsbereich (56) drückt.

12. Regelungseinheit (72) nach Anspruch 11, wobei der Verriegelungsfinger (36) zwischen einem Teil des Druckknopfs (75) und der Halterung (14) in Richtung der Drehachse (Z) angeordnet ist; wobei der Verriegelungsfinger (36) so an dem Druckknopf (75) befestigt ist, dass das Gleiten des Druckknopfs eine Bewegung des Verriegelungsfingers (36) in der radialen Richtung (Y) bewirkt.

13. Regelungseinheit (72) nach einem der Ansprüche 11 und 12, wobei das Verriegelungs-Entriegelungssystem (73) eine mit dem Moduswahlknopf verbundene Stützwand (85) und ein elastisches Element (80) aufweist, welches zwischen dem Druckknopf (75) und der Stützwand (85) wirkt, um den Druckknopf (75) in einer Verriegelungsposition zu halten.

14. Regelungseinheit (72) nach der Kombination der Ansprüche 3 und 13, wobei sich die Stützwand (85) senkrecht zu einer Endfläche (86) des Druckknopfs und senkrecht zu der Endfläche (38) des Verriegelungsfingers erstreckt, wobei die Stützwand (85) den ersten Stoppanschlag (60) bildet.

## Claims

1. Regulation assembly (1, 61, 65, 72) for a respirator mask (2) of an aircraft crew member, said assembly comprising:
- a support (10);
- a mode selection knob (20) mounted pivoting on the support (10) with respect to an axis of rotation (Z), the axis of rotation (Z) being arranged perpendicularly to said support (10); a radial direction (Y), a transverse direction (X) and the axis of rotation (Z) forming a direct trihedron; said selection knob being capable of pivoting between at least one first position (EMER), a second position (100%) and a third position (N), the second position (100%) being positioned between the first position (EMER) and the third position (N);
- a regulator intended to be supplied by a respiratory gas source and adapted to supply a respiratory cavity (4) at least in the three following operating modes:
a) when the mode selection knob (20) is in the first position (EMER), the regulator supplies the respiratory cavity (4) as long as the pressure in the respiratory cavity is not greater than a first relative pressure with respect to the ambient pressure,
b) when the mode selection knob (20) is in the second position (100%), the regulator supplies the respiratory cavity (4) as long as the pressure in the respiratory cavity (4) is not greater than a second relative pressure with respect to the ambient pressure, the first pressure being greater than the second pressure,
c) when the mode selection knob (20) is in the third position (N), the regulator supplies the respiratory cavity (4) with respiratory gas diluted with air,
**characterised in that** it includes at least one locking-unlocking device (30, 62, 66, 73) capable of locking and/or unlocking the rotation of the mode selection knob (20); the locking-unlocking device (30, 62, 66, 73) comprising a manoeuvring member (31, 68, 74) capable of being moved between a locking position and an unlocking position; the locking position locking the rotation of the mode selection knob (20) from the second position (100%) to the third position (N), the unlocking position allowing the rotation of the mode selection knob (20) from the second position (100%) to the third position (N), and **in that**
the manoeuvring member (31, 68, 74) includes a locking finger (36) extending along the radial direction (Y), the locking finger (36) including a substantially transverse groove (48), and wherein the locking-unlocking device (30, 62, 66, 73) further includes a protrusion (50) carried by said support (14), said protrusion (50) being able to abut against a first lateral face (42) of the locking finger to lock the rotation to the third position (N), when the manoeuvring member (31, 68, 74) is in the locking position; the protrusion (50) being suitable for passing through said groove (48) to allow the rotation of the mode selection button (20) to the third position (N), when the manoeuvring member (31, 68, 74) is in the unlocking position.

2. Regulation assembly (1, 61, 65, 72) according to claim 1, wherein the manoeuvring member (31, 68, 74) is capable of moving along the radial direction (Y), after pressing on an actuation zone (56) of the manoeuvring member, and wherein the locking-unlocking device (30, 62, 66, 73) comprises a first stop (60) capable of stopping the movement of the manoeuvring member (31, 68, 74), when the groove (48) is opposite the protrusion (50).

3. Regulation assembly (1, 61, 65, 72) according to claim 2, wherein the first stop (60) is disposed in line with an end face (38) of the locking finger at a distance from the protrusion (50) substantially equal to the distance between the groove (48) and the end face (38) of the locking finger.

4. Regulation assembly (1, 61, 65) according to either one of claims 2 and 3, wherein the first stop (60) is arranged on the support (14).

5. Regulation assembly (61) according to any one of claims 2 to 4, wherein the locking-unlocking device (62) includes a second stop (64) capable of stopping the rotation of the mode selection knob (20) from the second position (100%) to the first position (EMER), when the manoeuvring member (31) is in the unlocking position, while allowing the rotation of the mode selection knob (20) from the second position (N) to the third position (N).

6. Regulation assembly (61) according to claim 5, wherein the locking finger (36) has an end face (38) and a second lateral face (40) opposite said first lateral face (42) and wherein said second stop (64) is arranged, in the radial direction (Y), between the first stop (60) and the end face (38) of the locking finger when the manoeuvring member (31) is in the locking position, and in the transverse direction (X), with respect to at least a part of a second lateral face (40) of the locking finger, when the actuating member (31) is in the unlocking position.

7. Regulation assembly (1, 61, 65, 72) according to any one of claims 1 to 6, wherein the protrusion (50) is a rib (52) that has the shape of an arc of a circle in a plane of the support, said arc of a circle being centred on the axis of rotation (Z).

8. Regulation assembly (65) according to any one of claims 1 to 7, wherein the manoeuvring member (31, 68) includes a lever (68) mounted pivotably relative to the mode selection knob (20) about a first pivot axis (X-X), the first pivot axis being parallel to the axis of rotation (Z); and wherein the mode selection knob (20) has a bottom (21) extending perpendicular to the axis of rotation (Z) and a peripheral edge (22) including a through opening (70), and wherein at least a portion of the lever (68) extends through the through opening (70).

9. Regulation assembly (1) according to any one of claims 1 to 7, wherein the mode selection knob (20) has a bottom (21) extending perpendicularly to the axis of rotation (Z) and a peripheral edge (22), said peripheral edge being provided with a through cut out forming a tongue (32) connected to a portion of the peripheral edge by an axial portion (34); said tongue (32) being capable of pivoting with respect to a pivot axis (X-X) parallel to the axis of rotation (Z) by plastic deformation of said axial portion (34) of the peripheral edge.

10. Regulation assembly (1) according to claim 9, wherein said through cut out comprises a first cutout portion (26) that extends in a transverse direction (X), and a second cutout portion (28) that extends along the direction of the axis of rotation (Z), the second cutout portion (28) extends the first cutout portion (26) and opens out to the outside of the mode selection knob.

11. Regulation assembly (72) according to any one of claims 1, 2 and 6, wherein the mode selection button (20) has a bottom (21) extending perpendicularly to the axis of rotation (Z) and a peripheral edge (22) provided with a through hole (84), and wherein the manoeuvring member (74) comprises a push button (75) having a head (78) provided with an actuation zone (56), said head being arranged in the through hole (84), the push button (74) being capable of sliding in a radial direction (Y) with respect to the peripheral edge (22) when the user presses on said actuation zone (56).

12. Regulation assembly (72) according to claim 11, wherein the locking finger (36) is disposed between a portion of the push button (75) and the support (14) in the direction of the axis of rotation (Z); said locking finger (36) being attached to the push button (75) so that the sliding of the push button causes the locking finger (36) to move in the radial direction (Y).

13. Regulation assembly (72) according to either one of claims 11 and 12, wherein the locking-unlocking system (73) includes a support wall (85) integral with the mode selection knob, and an elastic element (80) capable of acting between the push button (75) and said support wall (85) to hold the push button (75) in a locking position.

14. Regulation assembly (72) according to the combination of claims 3 and 13, wherein the support wall (85) extends in line with an end face (86) of the push button and in line with the end face (38) of the locking finger, said support wall (85) forming the first stop (60).
